# EUROPÄISCHE PATENTSCHRIFT

(11) **EP 1 824 740 B1**
(45) Veröffentlichungstag und Bekanntmachung des Hinweises auf die Patenterteilung: **11.06.2008**
(21) Anmeldenummer: 05793963.9
(22) Anmeldetag: 26.10.2005
(51) Int. Cl.: B65B 61/02, B65B 7/16, B65D 51/28

(54) **VERFAHREN ZUM ANBRINGEN EINER KAPSEL AUF DEN HALS EINER KUNSTSTOFFFLASCHE WÄHREND DES ABFÜLLENS DER FLASCHE**
METHOD FOR PLACING A CAPSULE ONTO THE NECK OF A PLASTIC BOTTLE WHEN FILLING THE BOTTLE
PROCEDE D'APPLICATION D'UNE CAPSULE SUR LE COL D'UNE BOUTEILLE EN PLASTIQUE PENDANT LE REMPLISSAGE DE LADITE BOUTEILLE

(30) Priorität: 26.11.2004 CH 19472004; 30.08.2005 CH 14152005
(43) Veröffentlichungstag der Anmeldung: 29.08.2007
(73) Patentinhaber: RM BETEILIGUNGS AG, 8260 Stein am Rhein (CH)
(72) Erfinder: MÜHLEMANN, Rolf, 8255 Schlattingen (CH)
(74) Vertreter: Schneider Feldmann AG Patent- und Markenanwälte
(86) Internationale Anmeldenummer: PCT/CH2005/000596
(87) Internationale Veröffentlichungsnummer: WO 2006/056082

(56) Entgegenhaltungen:
- GB-A- 2 364 699
- US-A- 5 884 759

## Beschreibung

Die vorliegende Erfindung betrifft ein Verfahren zum Abfüllen einer Kunststoffflasche mit Hals und das Anbringen einer Kapsel mit mindestens einem darin eingeschlossenen, in die Kunststoffflasche abzugebenden Stoff gemäss dem Oberbegriff des Patentanspruches 1, sowie eine Kunststoffflasche mit auf dem Flaschenhals angebrachter Kapsel gemäss dem Oberbegriff des Patentanspruches 11.

Bekanntlich gibt es viele Mischprodukte, die sich nach einer gewissen Zeit trennen, zersetzen oder sonst sich verändern und damit unbrauchbar werden. Dem kommt man bei, indem man beispielsweise gewisse sich leicht zersetzende Substanzen getrennt aufbewahrt und es dem Konsumenten überlässt, die Komponenten vor der eigentlichen Nutzung zusammenzufügen. Insbesondere trifft dies auf verschiedene Medikamente zu, bei denen einem flüssigen Anteil eine pulvrige Substanz oder eine Tablette beigefügt werden muss und danach diese beiden Teile gemeinsam eingenommen werden. Dieses Konzept ist aber auch in der Lebensmittelindustrie immer mehr verbreitet. So werden beispielsweise Früchtejoghurts angeboten, die in einem zweiteiligen Becher untergebracht sind, wobei im einen Becher der Joghurt und im andern Becher das Knuspermüsli untergebracht ist und wobei nach Entfernen einer Abdeckmembran der Müslibecher scharnierend bewegt werden kann und den Inhalt in den Joghurtbecher zu leeren vermag. Da hier die beiden Komponenten auch je für sich problemlos verzehrbar sind, ist es auch unproblematisch, wenn der Konsument beide Teile für sich zugänglich vor sich haben kann. Bei Milchmischprodukten, bei denen beispielsweise der aus Milch gewonnene Flüssiganteil mit anderen Substanzen wie beispielsweise diversen Vitaminen, Spurenelementen oder anderen gesundheitsfördernden Anteilen in fester Form vorliegen ist es nicht sinnvoll, wenn der Konsument diese beiden Teile getrennt vor sich haben kann.

Entsprechend sind seit wenigen Jahren Kunststoffflaschen auf dem Markt erhältlich, die mit einer Kapsel kombiniert sind, in welcher ein in die Kunststoffflasche zu applizierender Stoff gehalten ist. Eine besonders bekannte Ausführungsform ist aus der WO 98/40289 bekannt. Hier wird eine erste Version beschrieben, bei welcher sich eine Tablette in einem Hohlraum eines Verschlusses befindet, der von einem Deckel verschlossen ist. Bei der Erstöffnung wird dieser Deckel durchstossen und die Tablette fällt in den Behälter. Diese Lösung ist bezüglich Haltbarkeitsansprüchen und Hygiene ungenügend, da die Tablette nicht in einer gesonderten Kapsel versiegelt vorliegt .In einer zweiten Variante befindet sich die Tablette in einer Kapsel und wird mittels eines Durchstossers aus dieser entfernt und fällt in den darunter befindlichen flüssigen Anteil. Da die Kapsel im Ausgussbereich des Verschlusses bleibt, muss der Verschluss nach der Erstöffnung abgeschraubt werden und die Kapsel entfernt werden. Dies ist für den Konsumenten umständlich und wird wohl kaum verstanden. Der Konsument wird sich höchstens über die schlechten Ausgusseigenschaften des Verschlusses ärgern.

Neben diesen erwähnten, den nächstliegenden Stand der Technik darstellenden Dokumenten sind des weiteren alle möglichen Gedanken offenbart worden, die praktisch alle eine Kammer in einem Verschluss zeigen, in der die Tablette direkt oder in einer durchstossbaren Hülle untergebracht ist. Solche Dokumente sind beispielsweise die GB-A-2'321'231 öder die GB-A-2'364'699 wobei letzteres Dokument die Möglichkeit vorsieht, eine Kapsel auf einer Siegelscheibe aufzulegen oder die Kapsel auf den Flaschenhals klemmend zu halten.

Einen völlig anderen Ansatz zeigt die GB-A-2'210'014, indem hier ein Wasserbecher gezeigt wird, der mit Wasser gefüllt ist, um Tabletten einzunehmen, welche sich in einer über dem Becher angeordneten Blisterverpackung befinden. Letztlich zeigt auch noch die EP-0' 857' 662 eine etwas ungewöhnliche Lösung, bei der ein Behälter oder dessen Deckel einen Zweitverschluss aufweist, der von einer Füllmaschine benutzt werden kann zur kaltaseptischen Befüllung eines Behältnisses.

Die bisher gezeigten Lösungen von Verschlüssen und Behältnissen, wobei eine Kapsel mit einem Stoff über dem Behälterhals gehalten ist, gehen bisher davon aus, dass diese Kapseln nach deren Entleerung entfernt werden müssen, um den Behälter mit dem Verschluss in einen Gebrauchszustand zu bringen. Von diesem Gedanken hat sich die Anmelderin entfernt und ist sich bewusst, dass an sich das Konzept einer Kapsel mit einem darin untergebrachten Stoff, der in die Flüssigkeit des Behältnisses eingebracht werden soll, ein riesiges Potential darstellt, dass diese Potential aber nur genutzt werden kann, wenn die Kapsel produktionsgerecht während des Abfüllvorganges auf das Behältnis aufgebracht werden kann. Eine von der Anmelderin bereits früher angemeldete Lösung beruhte darauf, dass man eine fertige Kapsel direkt auf den Flaschenhals aufschweisst und dabei die Dimensionen von Kapsel und Flaschenhals entsprechend auslegt. Es hat sich jedoch gezeigt, dass für diverse Anwendungen eine solche Lösung logistisch in den Abfüllbetrieben kaum vernünftig realisierbar ist, insbesondere dann, wenn mit sehr hohen Abfüllgeschwindigkeiten gearbeitet wird.

Ein weiteres Problem besteht darin, dass vielfach die im Behältnis untergebrachte Flüssigkeit, wenn es sich hierbei um ein Getränk handelt, auch nach der aseptischen Abfüllung noch sterilisiert werden muss. Bei der Sterilisierung treten jedoch Temperaturen auf, die unter Umständen den Inhalt der bereits auf der Flasche befindlichen Kapsel zerstören würden. Da aber mit der Kapsel das Behältnis verschlossen wird, ist es nicht möglich, vor dem Aufbringen der Kapsel die Sterilisation durchzuführen. Diese Problematik trifft insbesondere zu, wenn es sich um Fruchtsäfte oder auf Milchbasis erzeugte Getränke handelt.

Aus der US 5˙884˙759 ist ein Verfahren bekannt, bei dem eine einseitig offene Hülse auf einen Behälter aufgesetzt wird, deren Boden mit einer Folie versiegelt ist. Die Möglichkeit der Sterilisation wird nicht erörtert.

Es ist daher die Aufgabe der vorliegenden Erfindung ein Verfahren aufzuzeigen zum Abfüllen einer Kunststoffflasche mit Hals und das Anbringen von einer Kapsel mit mindestens einem darin eingeschlossenen, in die Kunststoffflasche abzugebenden Stoff, welches für Abfüllanlagen mit sehr hohen Geschwindigkeiten geeignet ist und sich auch eignet, zum Abfüllen von in der Flasche zu sterilisierenden Flüssigkeiten.

Diese Aufgabe löst ein Verfahren mit den Merkmalen des Patentanspruches 1.

Des weiteren stellt sich die Erfindung zur Aufgabe, eine Kunststoffflasche mit auf dem Flaschenhals angebrachter Kapsel aufzuzeigen, welche nach dem Verfahren nach Anspruch 1 realisierbar ist. Diese Aufgabe löst eine Kunststoffflasche mit auf dem Flaschenhals angebrachter Kapsel mit den Merkmalen des Patentanspruches 11. Aus den abhängigen Ansprüchen 2 bis 10 gehen vorteilhafte Ausgestaltungen des Verfahrens hervor, während die abhängigen Ansprüche 11 und folgende vorteilhafte Ausgestaltungsformen der Kunststoffflasche aufzeigen.

In der Zeichnung ist schematisch das erfindungsgemässe Verfahren dargestellt sowie eine nach dem verfahren abgefüllte und mit einer Kapsel versehene Kunststoffflasche. Es zeigt:
- Figur 1: den Ablauf des Verfahrens in Teilschritten a) bis g);
- Figur 2: zeigt eine nach dem Verfahren abgefüllte Kunststoffflasche mit darauf angebrachter Kapsel und über der Kapsel aufgesetztem Verschluss teilweise im Schnitt.

Das zu erhaltende Endprodukt besteht aus einer gefüllten Kunststoffflasche mit einem Flaschenhals, auf dem eine Kapsel aufgesetzt ist. Die Kapsel enthält einen abzugebenden Stoff, der sowohl in fester Form, in Tablettenform, in Pulverform oder gar in flüssiger Form anliegen kann.

Die Kunststoffflasche, die insgesamt mit 1 bezeichnet ist, besteht vorzugsweise aus Kunststoff und weist einen Flaschenhals 2 auf. Am Flaschenhals 2 ist ein aussen umliegender Kragen 3 angeformt. Für das eigentliche Verfahren ist selbstverständlich der hier vorhandene Kragen nicht relevant. Auf dem Flaschenhals 2 ist eine Kapsel, die gesamthaft mit 4 bezeichnet ist, aufgeschweisst. Über die aufgeschweisste Kapsel 4 ist ein Verschluss 5 aufgesetzt. Der Verschluss 5 weist ein Garantieband 6 auf, welches den Kragen 3. umgreift. Der Verschluss 5 ist mit einer Trinktülle 7 versehen, die mit einer dichtenden Kappe 8 verschliessbar ist. Der Verschluss 5 hat eine Überwurfmantelwand 9 mit Innengewinde 10. Von der hier dargestellten Garantiestellung kann der Verschluss in eine Gebrauchsstellung aufgeschraubt werden. Hierbei wird die Kapsel 4 durchstossen und deren Inhalt gelangt in die in der Kunststoffflasche 1 vorhandene Flüssigkeit. Die genauere Ausgestaltung des Verschlusses ist nicht Gegenstand der vorliegenden Erfindung und dessen exakte Ausgestaltung wird daher hier nicht beschrieben.

Mit Verweis auf die Figur 1 wird nun nachfolgend das erfindungsgemässe Verfahren erläutert. Die Schritte a) bis c) sind mit einem strichpunktierten Rahmen umgeben. Dieser strichpunktierte Rahmen soll schematisch darstellen, dass diese Schritte in einer aseptischen Kammer 20 erfolgen. Die aseptische Kammer 20 ist an sich eine geschlossene Kammer in einer Abfüllanlage und ist somit in dieser Anlage integriert. In einem ersten Schritt, welcher in der Figur mit a) bezeichnet ist, wird eine Füllleitung 11 in die Kunststoffflasche 1 eingeführt und dieser auf das gewünschte Niveau mit der einzufüllenden Flüssigkeit gefüllt. In einem nächsten Schritt wird die Kunststoffflasche 1 zu einer Schweissstation befördert und dort mit einer ersten Membran 12 versiegelt. Prinzipiell werden sowohl die Begriffe verschweissen als auch versiegeln gleichwertig verwendet. Im eigentlichen Sinne findet eine Verschweissung zweier thermoplastischer Lagen statt. Entsprechend ist die Membran beidseitig mit einer versiegelfähigen Lage beschichtet. Diese Lage geht eine thermoplastische Verschweissung mit dem Behälterhals ein. Die Membran selber, die vorzugsweise aus Aluminium gefertigt ist, wird dabei mittels einer Versiegelung auf dem Flaschenhals 2 angebracht. Hierzu ist entsprechend schematisch ein elektrisch beheizter Siegel- oder Schweissstempel 13 vorhanden, mittels dessen die Verbindung der Membran mit dem Behälterhals bewirkt wird. Nach dieser Versiegelung ist die Kunststoffflasche 1 mittels der ersten Membran 12 absolut dicht verschlossen. Der elektrisch beheizte Formstempel 14 fährt weg und die erste Membran 12 kann dann optional rein mechanisch oder thermisch noch in ihre endgültige Form gebracht werden. Entsprechend kann die erste Membran 12 bereits in ihrer endgültigen Form aufgebracht sein oder im nachfolgenden Schritt in der Figur c) beispielsweise mit einem geheizten Stempel 14 in die endgültige Form gebracht werden.

Die durch die erste Membran 12 dichtend abgeschlossene Kunststoffflasche 1 verlässt nun die aseptische Kammer 20 und kann nun als optionaler Zwischenschritt im Behälter selbst sterilisiert werden. Dieser Zwischenschritt ist in der Figur 1 als d) dargestellt. Nach der Sterilisation kann im Prinzip nun der abgefüllte Behälter, der absolut dicht verschlossen ist, zwischengelagert werden bevor die weiteren Schritte erfolgen.

In einem nächsten Schritt wird nun der versiegelte Behälter 1 in einen Trockenraum 30 eingebracht. Der Trockenraum 30 kann gegebenenfalls auch gleichzeitig als Reinraum gestaltet sein. In diesem Trockenraum 30 wird nun auf die bereits auf dem Flaschenhals aufgeschweisste erste Membran 12 ein in den Behälter einzubringender Stoff 16 aufgebracht. Wie bereits erwähnt, kann dieser Stoff 16 wie hier dargestellt in Tablettenform anliegen, doch ist es durchaus auch möglich, dass dieser Stoff 16 in Pulverform oder in einer flüssigen, pastösen Form auf die erste Membran 12 aufgebracht wird. Je nach der Konsistenz des aufzubringenden Stoffes 16 ist entsprechend die erste Membran 12 gestaltet.

Ist der einzubringende Stoff 16 auf der ersten Membran 12 angebracht, so wird darauf eine zweite Membran 17 aufgelegt. Auch diese zweite Membran 17 kann bereits vorgeformt sein. Diese zweite Membran 17 kann beispielsweise wiederum eine Aluminiumfolie sein. Diese Aluminiumfolie kann bedruckt, eloxiert oder nochmals eine andere Beschichtung aufweisen, die im wesentlichen ästhetisch genügen soll. Sicherlich ist es vorteilhaft, wenn diese Beschichtung ein Erodieren der Folie verhindern kann. Da, wie bereits erwähnt, die erste Membran 12 doppelseitig mit einer Heisssiegelschicht versehen sein kann, braucht die zweite Membran 17 keine Siegelschicht mehr zu tragen. Die zweite Membran 17 wird nun über die erste Membran 12 gelegt, wobei zumindest die über dem Behälterhals zu liegen kommenden Flächen der ersten und zweiten Membran deckungsgleich übereinander zu liegen kommen. Im darauf folgenden Schritt, der in der Zeichnung mit f) dargestellt ist, wird nun die zweite Membran 17 auf die erste Membran 12 aufgeschweisst. Auch hier ist ein entsprechender elektrischer Schweissstempel 18 vorgesehen. Bevorzugterweise wird man die zweite Membran 17 in etwa gegengleich zur ersten Membran 12 gestalten, so dass ein möglichst grosser Innenraum entsteht. Dabei kann je nach Wunsch die erste Membran stärker tiefgezogen sein als die zweite Membran oder auch umgekehrt. Dies wiederum ist im wesentlichen von der Konsistenz des Stoffes abhängig, der in der zu füllenden Kapsel 4 untergebracht werden soll. Falls es sich bei diesem Stoff um eine Flüssigkeit handelt, kann selbstverständlich die zweite Membran auch absolut plan gestaltet sein.

Das Aufschweissen der Membranen 12 und 17 erfolgt bei relativ tiefen Temperaturen, die für den Inhalt unbedenklich sind. Die zu wählenden Temperaturen sind im wesentlichen abhängig von den auf der ersten Membran angebrachten Heisssiegelbeschichtungen. Prinzipiell kann man die erste Membran 12 beidseitig mit einer Heisssiegelschicht versehen, die in etwa bei der gleichen Temperatur verarbeitbar ist. Vorteilhafter ist es jedoch, die erste Membran einseitig mit einer Niedertemperatursiegelschicht und auf der anderen Seite mit einer Hochtemperatursiegelschicht zu versehen. In diesem Fall wird man im ersten Schritt die erste Membran 12 mit der Niedertemperatursiegelschicht auf dem Behälter- bzw. Flaschenhals aufschweissen. Bei dieser Temperatur bleibt dann die zweite Hochtemperatursiegelschicht unbeteiligt. Entsprechend wird danach die zweite Membran 17 bei einer entsprechend höheren Temperatur auf die Hochtemperatursiegelschicht aufgeschweisst. Wie bereits erwähnt, ist in diesem Falle die zweite Membran 17 nicht mit einer Heisssiegelschicht versehen.

Alternativ ist es selbstverständlich auch möglich, beide Membranen je mit einer Heisssiegelschicht zu versehen. In diesem Fall wird man jedoch vorteilhafterweise auf beiden Membranen Heisssiegelschichten mit unterschiedlichen Temperaturbereichen anbringen. Hierbei versieht man nun die erste Membran 12 mit einer Heisssiegelschicht, die bei einer höheren Temperatur verschweisst wird, während man dann die zweite Membran 17 mit einer niedrigeren Temperatur als zuvor die erste Membran auf diese erste Membran aufschweisst. Entsprechend weist die zweite Membran eine Niedertemperatursiegelschicht auf.

Etwas allgemeiner ausgedrückt ergibt sich somit eine Kunststoffflasche mit einem Flaschenhals mit darauf angebrachter Kapsel, wobei mindestens die erste Membran 12 eine Heisssiegelschicht für einen ersten Temperaturbereich aufweist zur Aufschweissung auf den Behälterhals und eine zweite Heisssiegelschicht, die entweder auf der zweiten Seite der ersten Membran 12 oder auf einer Seite der zweiten Membran 17 angeordnet ist und für einen zweiten Temperaturbereich geeignet ist.

Die erste Membran 12 wie auch die zweite Membran 17 können selbstverständlich uni- oder multilaminar gestaltet sein. Die Werkstoffe aus denen diese Membranen hergestellt sein können sind ausgesprochen mannigfaltig. Für die tiefgezogenen bzw. vorgeformten Membranen eigenen sich selbstverständlich am ehesten Membrane aus Aluminium oder Kunststoff bzw. eine Mischung hieraus. Dasselbe trifft auch für die zweite Membran 17 zu, falls diese eine ebenfalls bombierte Form aufweisen soll. Handelt es sich dabei jedoch um eine plane Membran, so kommen selbstverständlich auch mit Aluminium kaschierte Papierfolien in Frage. Ebenso kommen für die Membranen generell metallbedampfte Kunststofffolien in Betracht. Die Heisssiegelschicht ist aber in jedem Fall die äusserste Beschichtung.

Sobald die Kapsel fertig auf dem Behälter bzw. auf der Flasche 1 angebracht ist, wird man sogleich den Verschluss 5 darauf anbringen. Hierdurch ist die Kapsel gegen mechanischer Einwirkungen geschützt.

Ein gemäss diesem Verfahren abgefüllte Flasche gewährt eine hohe Lagerfähigkeit des darin eingebrachten Produktes. Dank der relativ niedrigen Temperaturen, mit denen die Membranen dank der entsprechenden Heisssiegelbeschichtungen anbringbar sind, ist auch der Temperatureinfluss auf den einzubringenden Stoff 16 äusserst gering. Gegebenenfalls kann zudem der Trockenraum entsprechend noch gekühlt sein.

Wie bereits erwähnt, kann die erste Membran auch eine plane Membran sein. Dies ist insbesondere dann sinnvoll, wenn danach auf dieser Membran der in' die Flasche abzugebende Wirkstoff bereits in eingekapselter Form aufgebracht wird und somit die zweite Membran Teil dieser Kapsel ist. Diese Lösung ist zwar kostenmässig etwas kostspieliger, kann aber aus logistischen Gründen erforderlich sein. In diesem Fall kann man die erste Membran doppelseitig mit einer Heisssiegelschicht versehen, wobei sinnvollerweise die Heisssiegelschicht, die auf den Behälterhals zu liegen kommt, eine Niedertemperatursiegelschicht ist, während man jene Siegelschicht, die mit der zweiten Membran, welche Teil einer Kapsel ist, für einen höheren Temperaturbereich gestaltet. Dieses Vorgehen erlaubt ein logistisch und lagertechnisch besonders gut handhabbares Produkt zu erzielen.

Eine fertigungstechnisch besonders einfache Lösung, welche auch wenig Investitionen erfordert, besteht darin, dass die Durchmesser der Kapselmembranen grösser sind als der Durchmesser des Flaschenhalses 2. In diesem Fall wird auf die erste Membran die zweite Membran, welche Teil der Kapsel ist, zentrisch aufgelegt und nun der Verschluss oder ein Teil eines mehrteiligen Verschlusses aufgedrückt, so dass die Kapsel praktisch formschlüssig auf dem Flaschenhals aufgebördelt gehalten und vom Verschluss oder einem Verschlussteil gesichert gehalten ist. Insbesondere für diese Montageart wird man vorteilhafterweise sämtliche Membranen aus Aluminium oder Aluminiumverbund fertigen.

Es sei hier noch darauf verwiesen, dass die Nummerierung der Schritte a) bis g), dargestellt in der Figur 1, nicht mit der Nummerierung in den Patentansprüchen übereinstimmt.

Ohne hierauf explizit einzugehen, sei noch erwähnt, dass die Membranen so gestaltet sein können, dass mehrere Kammern gebildet werden und entsprechend auch verschiedene Wirkstoffe abgebbar sind.

### Bezugszeichenliste:

- 1: Behälter
- 2: Flaschenhals
- 3: Kragen
- 4: Kapsel
- 5: Verschluss
- 6: Garantieband
- 7: Trinktülle
- 8: Kappe
- 9: Überwurfmantelwand
- 10: Innengewinde
- 11: Füllleitung
- 12: erste Membran
- 13: Schweissstempel
- 14: geheizter Formstempel
- 20: aseptische Kammer
- 16: Stoff
- 17: weitere Membran
- 18: elektrischer Schweissstempel
- 30: Trockenraum

## Patentansprüche

1. Verfahren zum Abfüllen einer Kunststoffflasche mit Hals und das Anbringen von einer Kapsel mit mindestens einem darin eingeschlossenen, in die Kunststoffflasche abzugebenden Stoff, **gekennzeichnet durch** die nachfolgende Reihenfolge von Schritten:
a) aseptisches Füllen der Kunststoffflasche
b) Aufschweissen einer ersten Membran auf den Flaschenhals
c) direktes oder indirektes Aufbringen des in die Kunststoffflasche abzugebenden Stoffes auf die aufgeschweisste Membran
d) Fixierung des abzugebenden Stoffes **durch** eine weitere Membran und Verbindung der weiteren Membran mit der ersten Membran oder dem Flaschenhals
e) Anbringen eines Verschlusses auf dem Flaschenhals in einer gesicherten Erstöffnungsgarantielage über der gebildeten Kapsel.

2. Verfahren nach Anspruch 1, **dadurch gekennzeichnet, dass** die erste Membran als tiefgezogene Folienscheibe angebracht wird, die eine Aufnahmeschale für den darauf aufzubringenden Stoff aufweist.

3. Verfahren nach Anspruch 1, **dadurch gekennzeichnet, dass** die erste Membran nach oder bei der Aufschweissung thermisch so verformt wird, dass sich mindestens eine Aufnahmeschale für den darauf aufzubringenden, in die Flasche abzugebenden Stoff bildet.

4. Verfahren nach Anspruch 1, **dadurch gekennzeichnet, dass** die zweite Membran als vorgeformte, gewölbte Membran aufgebracht wird.

5. Verfahren nach Anspruch 1, **dadurch gekennzeichnet, dass** die erste Membran eine plane Membran ist und darauf indirekt der Wirkstoff in eingekapselter Form aufgebracht wird, wobei die Folie der Kapsel, welche auf die erste bereits angebrachte Membran zu liegen kommt, die zweite Membran zur Fixierung des abzugebenden Stoffes ist.

6. Verfahren nach Anspruch 5, **dadurch gekennzeichnet, dass** die weitere Membran eine Folie ist, welche einen Durchmesser aufweist, der grösser ist als der Flaschenhalsdurchmesser und durch Aufdrücken des Verschlusses formschlüssig den Flaschenhals umgreifend sich an diesem hält und mittels des Verschlusses oder Verschlussteils auf dem Flaschenhals fixiert ist.

7. Verfahren nach Anspruch 6, **dadurch gekennzeichnet, dass** die weitere Membran eine der beiden Folien zur Bildung der Kapsel ist, und die Folie eine Aluminiumfolie oder eine Aluminium enthaltende Folie ist.

8. Verfahren nach Anspruch 1, **dadurch gekennzeichnet, dass** nach dem Schritt b) der Inhalt der versiegelten Flasche sterilisiert wird und danach die weiteren angegebenen Schritte folgen.

9. Verfahren nach Anspruch 1, **dadurch gekennzeichnet, dass** mindestens die Schritte c) und d) in einem Trockenraum durchgeführt werden.

10. Verfahren nach Anspruch 1, **dadurch gekennzeichnet, dass** mindestens die Schritte a) bis d) bei Reinraumbedingungen gemäss der Lebensmittelrichtlinien erfolgen.

11. Verfahren nach Anspruch 1, wobei die erste Membran einseitig mit einer Niedertemperatursiegelschicht und auf der anderen Seite mit einer Hochtemperatursiegelschicht versehen ist, **dadurch gekennzeichnet, dass** die erste Membran mit der Niedertemperatursiegelschicht auf den Flaschenhals und danach die zweite Membran auf die Hochtemperaturschicht der ersten Membran aufgeschweisst wird.

12. Verfahren nach Anspruch 1, wobei die erste und die zweite Membran je eine Siegelschicht aufweisen, jedoch für unterschiedliche Temperaturbereiche, **dadurch gekennzeichnet, dass** die erste Membran mit einer höheren Temperatur, angepasst auf die angebrachte Siegel schicht, aufgeschweisst wird, während die zweite Membran mit einer niedrigeren Temperatur als zuvor die erste Membran auf die erste Membran aufgeschweisst wird.

13. Kunststoffflasche mit auf dem Flaschenhals angebrachter Kapsel, gefertigt nach mindestens einem der Ansprüche 1 bis 10, **dadurch gekennzeichnet, dass** mindestens die erste Membran eine Heisssiegelschicht für einen ersten Temperaturbereich zur Aufschweissung auf dem Flaschenhals und zusätzlich eine zweite Siegellackbeschichtung, die auf der zweiten Seite der ersten Membran angeordnet ist und für einen zweiten Temperaturbereich geeignet ist, aufweist.

14. Kunststoffflasche nach Anspruch 13, **dadurch gekennzeichnet, dass** mindestens die erste Membran zwei oder mehr eingeformte Vertiefungen für unterschiedliche oder nacheinander abzugebende Stoffe aufweist.

15. Kunststoffflasche nach Anspruch 13, **dadurch gekennzeichnet, dass** der Flaschenhals einen Sicherungskragen aufweist, der mit einem Garantieband, welches am unteren Ende der umlaufenden Mantelwand angeordnet ist, in formschlüssiger Verbindung steht.

16. Kunststoffflasche nach Anspruch 13, **dadurch gekennzeichnet, dass** die erste Membran eine plane Membran ist und die zweite Membran eine ebenso plane Membran einer Kapsel ist, in der der abzugebende Stoff bereits eingebracht ist.

## Claims

1. Method for filling a plastic bottle with a neck and attaching a capsule with at least one substance enclosed therein, which is to be dispensed into the plastic bottle, **characterised by** the following sequence of steps:
a) filling the plastic bottle aseptically
b) sealing a first membrane onto the bottle neck
c) directly or indirectly applying the substance to be dispensed into the plastic bottle onto the sealed-on membrane
d) fixing the substance to be dispensed by means of a further membrane and binding the further membrane to the first membrane or to the bottle neck
e) attaching a closure to the bottle neck in a secure tamper-evident layer over the capsule formed.

2. Method according to Claim 1, **characterised in that** the first membrane is attached as a deep drawn foil disc, which has an accommodating bowl for the substance to be applied thereon.

3. Method according to Claim 1, **characterised in that** the first membrane is thermally deformed in such a manner after or during the sealing process that at least one accommodating bowl is formed for the substance to be applied thereon and dispensed into the bottle.

4. Method according to Claim 1, **characterised in that** the second membrane is applied as a preformed, domed membrane.

5. Method according to Claim 1, **characterised in that** the first membrane is a flat membrane and the active substance is applied indirectly thereon in an encapsulated form, whereby the foil of the capsule, which comes to lie on the first, already attached membrane, is the second membrane for fixing the substance to be dispensed.

6. Method according to Claim 5, **characterised in that** the further membrane is a foil, which has a diameter which is greater than the diameter of the bottle neck and is retained on the latter in such a manner that it form-fittingly encompasses the bottle neck by pressing the closure on and is fixed on the bottle neck by means of the closure or closure part.

7. Method according to Claim 6, **characterised in that** the further membrane is one of the two foils for forming the capsule, and the foil is an aluminium foil or an aluminium-containing foil.

8. Method according to Claim 1, **characterised in that** after step b) the contents of the sealed bottle are sterilised and then the further mentioned steps follow.

9. Method according to Claim 1, **characterised in that** at least steps c) and d) are carried out in a dry room.

10. Method according to Claim 1, **characterised in that** at least steps a) to d) are carried out in clean room conditions in accordance with food regulations.

11. Method according to Claim 1, wherein the first membrane is provided on one side with a low-temperature seal layer and on the other side with a high-temperature seal layer, **characterised in that** the first membrane is sealed onto the bottle neck with the low-temperature seal layer and then the second membrane is sealed onto the high-temperature layer of the first membrane.

12. Method according to Claim 1, wherein the first and the second membrane each have a seal layer, but for different temperature ranges, **characterised in that** the first membrane is sealed at a higher temperature, adapted to the attached seal layer, whereas the second membrane is sealed on the first membrane at a lower temperature than the first membrane previously.

13. Plastic bottle with a capsule attached to the bottle neck, fabricated according to at least one of Claims 1 to 10, **characterised in that** at least the first membrane has a hot seal layer for a first temperature range for sealing onto the bottle neck and additionally a second sealing coating, which is arranged on the second side of the first membrane and is suitable for a second temperature range.

14. Plastic bottle according to Claim 13, **characterised in that** at least the first membrane has two or more moulded depressions for different substances or substances to be dispensed consecutively.

15. Plastic bottle according to Claim 13, **characterised in that** the bottle neck has a securing collar, which is in form-fitting connection with a tamper-evident band, which is arranged at the lower end of the circumferential outer wall.

16. Plastic bottle according to Claim 13, **characterised in that** the first membrane is a flat membrane and the second membrane is a likewise flat membrane of a capsule in which the substance to be dispensed is already introduced.

## Revendications

1. Dispositif de remplissage d'une bouteille en matière plastique avec un col et pour la mise en place d'une capsule avec au moins une matière contenue dans cette dernière, à distribuer dans la bouteille en matière plastique, **caractérisé par** la séquence d'étapes suivante :
a) remplissage sous conditions aseptiques de la bouteille en matière plastique
b) application par soudage d'une première membrane sur le col de la bouteille
c) application directe ou indirecte de la matière à distribuer dans la bouteille en matière plastique sur la membrane soudée
d) fixation de la matière à distribuer par une membrane supplémentaire et liaison de la membrane supplémentaire avec la première membrane ou avec le col de la bouteille
e) mise en place d'une fermeture sur le col de la bouteille dans une première position de garantie d'une première ouverture sécurisée sur la capsule formée.

2. Procédé selon la revendication 1, **caractérisée en ce que** la première membrane s'applique sous la forme d'une rondelle plate de film embouti, comportant une coupelle de réception pour la matière à appliquer sur celle ci.

3. Procédé selon la revendication 1, **caractérisé en ce que**, après ou lors de l'application par soudage, la première membrane subit une thermodéformation, de sorte à ce qu'il se forme au moins une coupelle de réception pour la matière devant être appliquée dessus, pour être distribuée dans la bouteille.

4. Procédé selon la revendication 1, **caractérisé en ce qu'**on applique la deuxième membrane sous la forme d'une membrane préformée, bombée.

5. Procédé selon la revendication 1, **caractérisé en ce que** la première membrane est une membrane plane et **en ce qu'**on applique indirectement sur celle ci le principe actif, sous forme encapsulée, le film de la capsule venant s'appliquer sur la première membrane d'ores et déjà montée étant la deuxième membrane pour la fixation de la matière à distribuer.

6. Procédé selon la revendication 5, **caractérisé en ce que** le membrane supplémentaire est un film présentant un diamètre qui est supérieur au diamètre du col de la bouteille et **en ce que** par appui de la fermeture, elle se maintient sur le col de la bouteille en l'entourant et elle est fixée sur le col de la bouteille au moyen de la fermeture ou d'un élément de la fermeture.

7. Procédé selon la revendication 6, **caractérisé en ce que** la membrane supplémentaire est l'un des deux films pour la formation de la capsule, et **en ce que** le film est un film aluminium ou un film contenant de l'aluminium.

8. Procédé selon la revendication 1, **caractérisé en ce que**, après l'étape b), on stérilise le contenu de la bouteille scellée, et **en ce que** les étapes supplémentaires suivent ensuite.

9. Procédé selon la revendication 1, **caractérisé en ce qu'**on réalise au moins les étapes c) et d) dans une chambre de séchage.

10. Procédé selon la revendication 1, **caractérisé en ce que**, au moins les étapes a) à d) s'effectuent dans des conditions de chambre stérile selon la directive concernant les matériaux et objets destinés à entrer en contact avec les denrées alimentaires.

11. Procédé selon la revendication 1, la première membrane étant munie sur une face d'une couche de scellement basse température et sur l'autre face d'une couche de scellement haute température, **caractérisé en ce qu'**on soude la première membrane sur le col de la bouteille et **en ce qu'**on soude ensuite la deuxième membrane sur le couche haute température de la première membrane.

12. Procédé selon la revendication 1, la première et la deuxième membranes comportant chacune une couche de scellement, mais pour des plages de températures différentes, **caractérisé en ce qu'**on soude la première membrane à une température plus élevée, adaptée à la couche de scellement appliquée, alors qu'on soude la deuxième membrane à une température plus basse que précédemment la première membrane sur la première membrane.

13. Bouteille en matière plastique avec une capsule montée sur le col de la bouteille, fabriquée selon au moins l'une quelconque des revendications 1 à 10, **caractérisée en ce que**, au moins la première membrane comporte une couche thermosoudable pour une première plage de températures pour l'application par soudage sur le col de la bouteille et en supplément un deuxième revêtement de laque de scellement, qui est disposé sur la deuxième face de la première membrane et qui est adapté pour une deuxième plage de températures.

14. Bouteille en matière plastique selon la revendication 13, **caractérisée en ce que**, au moins la première membrane comporte deux ou plusieurs creux moulés pour des matières différentes ou à distribuer successivement.

15. Bouteille en matière plastique selon la revendication 13, **caractérisée en ce que** le col de la bouteille comporte un collet de protection, qui est en liaison par complémentarité de forme avec un ruban de garantie, qui est disposé sur l'extrémité inférieure de la paroi d'enveloppe périphérique.

16. Bouteille en matière plastique selon la revendication 13, **caractérisée en ce que** la première membrane est une membrane plane et **en ce que** la deuxième membrane est également une membrane plane d'une capsule, dans laquelle la matière à distribuer est d'ores et déjà intégrée.
